# EUROPÄISCHE PATENTSCHRIFT

(11) **EP 0 842 856 B1**
(45) Veröffentlichungstag und Bekanntmachung des Hinweises auf die Patenterteilung: **26.05.2004**
(21) Anmeldenummer: 97119423.8
(22) Anmeldetag: 06.11.1997
(51) Int. Cl.: B65C 9/18, B65C 9/22

(54) **Verfahren und Vorrichtung zum Herstellen von Banderolen und Anbringen an (Zigaretten-)Packungen**
Method and device for making banderoles and applying them to (cigarette) packages
Procédé et dispositif pour la fabrication de banderoles et les appliquer sur des emballages (pour cigarettes)

(30) Priorität: 19.11.1996 DE 19647670
(43) Veröffentlichungstag der Anmeldung: 20.05.1998
(73) Patentinhaber: Focke & Co. (GmbH & Co.), 27283 Verden (DE)
(72) Erfinder: Focke, Heinz, 27283 Verden (DE); Bretthauer, Hans-Jürgen, 28201 Bremen (DE); Röse, Jürgen, 27308 Kirchlinteln (DE)
(74) Vertreter: Bolte, Erich, Dipl.-Ing.

(56) Entgegenhaltungen:
- EP-A- 0 105 680
- EP-A- 0 444 547
- EP-A- 0 605 838
- US-A- 3 556 909
- US-A- 3 710 667
- US-A- 3 915 785
- US-A- 4 077 289
- US-A- 4 312 699

## Beschreibung

Die Erfindung betrifft ein Verfahren und eine Vorrichtung zum Herstellen von bedruckten Banderolen, insbesondere Steuer-Banderolen, und zum Anbringen derselben an Zigarettenpackungen durch Klebung, vorzugsweise an einer Stirnwand einer Zigarettenpackung, wobei die Banderolen von einer fortlaufenden Materialbahn durch Trennschnitte abgetrennt, auf einer Seite mit Leim versehen und den Packungen zugeführt und an diese angelegt werden.

Das Anbringen von Banderolen bzw. Steuer-Banderolen, also üblicherweise rechteckigen, langgestreckten Zuschnitten aus Papier oder dergleichen, an Packungen ist ein besonderes Problem bei der Herstellung von Zigarettenpackungen. Jede dieser Packungen wird bei der Fertigung mit einer Steuer-Banderole versehen, die sich üblicherweise im Bereich einer Stirnwand der Zigarettenpackung quer Ober diese erstreckt bei U-förmiger Faltung. Die Banderole bzw. Steuer-Banderole ist durch Klebung an der Packung befestigt Herstellung, Beleimung und Transport der Banderolen bereiten bei Verpackungsmaschinen mit hoher Leistung ein besonderes Problem.

Aus der EP-A-0 444 547 ist es bekannt, Banderolen für Zigarettenpackungen von einer fortlaufenden Materialbahn abzutrennen und unter Anlage an einer drehenden Saugwalze einzelnen Packungen zuzuführen.

Der Erfindung liegt die Aufgabe zu Grunde, bei einer Verpackungsmaschine, insbesondere für Zigaretten, den Bereich der Herstellung, des Transports, der Beleimung und der Übergabe an die Packung zu verbessem, derart, dass auch bei hohen Arbeitsgeschwindigkeiten eine störungsfreie Zufuhr der Banderolen zu den Packungen gewährleistet ist.
Zur Lösung dieser Aufgabe ist das erfindungsgemäße Verfahren durch folgende Merkmale gekennzeichnet:
a) die langgestreckten, rechteckigen Banderolen werden nacheinander von der in horizontaler Richtung und vertikaler Ebene zugeführten fortlaufenden Materialbahn abgetrennt,
b) die Banderolen sind mit ihrer Längserstreckung quer zur Materialbahn angeordnet, derart, dass die Breite der Materialbahn der Länge einer Banderole entspricht,
c) die Materialbahn weist Druckfelder für aufeinanderfolgende Banderolen auf, wobei die Trennschnitte zur Bildung einer Banderole zwischen aufeinanderfolgenden Druckfeldern der Materialbahn ausgeführt werden,
d) die Banderolen werden nach dem Abtrennen von der Materialbahn quer zur Materialbahn, in vertikaler Ebene und mit ihrer Längserstreckung in Förderrichtung weisend transportiert,
e) die abgetrennten Banderolen werden mit Abstand voneinander und auf der bedruckten Seite mit Unterdruck von einem Saugband entlang einer vertikalen Förderstrecke gehalten und dabei auf einer bedruckungsfreien Seite mit Leim versehen,
f) der Leimauftrag auf die Banderolen erfolgt bei kontinuierlichem Transport der Banderolen durch taktweises Auftragen wenigstens einer sich in Längsrichtung der Banderolen erstreckenden Reihe von aufeinanderfolgenden Leimpunkten aus Leimdüsen,
g) die mit Leim versehenen Banderolen werden abwärts bis in eine Endposition gefördert, in der die Banderolen quer zu der rechteckigen Stirnwand positioniert sind, und dort an die Zigarettenpackung angelegt.

Die einzelnen Banderolen werden demnach im Bereich der Verpackungsmaschine durch Abtrennen von einer fortlaufenden Materialbahn gefertigt, wobei die Banderolen innerhalb der Materialbahn querliegend gebildet sind. Dadurch ist eine höhere Leistung bei der Herstellung der Banderolen möglich. Während des Transports zur Packung erfolgt die Beleimung auf der Rückseite der Banderole, und zwar insbesondere durch Auftragen von vorzugsweise zwei parallelen Reihen von Leimpunkten. Dieser berührungslose Leimauftrag gewährleistet ebenfalls eine Leistungsverbesserung.

Die erfindungsgemäße Vorrichtung ist dadurch gekennzeichnet,
dass eine Materialbahn mit einseitig aufgedruckten Druckfeldern zur Bildung je einer Banderole in horizontaler Richtung, aufrechter Ebene und quer zum Banderolenförderer dem Trennaggregat zuführbar ist, in der die Banderolen nacheinander durch den Trennschnitt quer zur Materialbahn von dieser abtrennbar und dem Banderolenförderer zuführbar sind,
dass die Banderolen mit ihrer Längserstreckung in Förderrichtung weisend durch den Banderolenförderer, nämlich ein aufrecht geführtes Saugband, transportierbar sind, wobei die Banderolen mit ihrer bedruckten Seite am Saugband bzw. einem Fördertrum desselben anliegen,
dass durch Leimdüsen des Leimaggregats Leimpunkte auf die Banderolen auftragbar sind, wobei durch je eine einzelne Leimdüse eine Punktreihe von in Längsrichtung der Banderole aufeinanderfolgenden Leimpunkten auftragbar ist durch taktweise Betätigung der Leimdüsen bei vorzugsweise kontinuierlichem Transport der Banderolen an dem aufrecht geführten Saugband,
und dass die mit Leim versehenen Banderolen abwärts bis in eine Endposition förderbar sind, in der die Banderolen jeweils quer zu einer rechteckigen Stirnwand der Zigarettenpackungen positioniert sind.

Die von der Materialbahn abgetrennten Banderolen werden gemäß der erfindungsgemäßen Ausgestaltung der Vorrichtung durch einen Saugförderer transportiert, insbesondere durch Saugbänder, die die Banderole auf der bedruckten Seite erfassen. Im Bereich der Förderstrecke der Banderolen befindet sich ein ortsfestes Leimaggregat, insbesondere zwei nebeneinanderliegende Leimdüsen, die taktweise betätigt werden und so während der fortgesetzten Bewegung der Banderolen Reihen von Leimpunkten auf die freie Seite derselben übertragen.

Weitere Merkmale der Erfindung betreffen die Handhabung der Materialbahn und die Steuerung eines Schneidaggregats sowie den Transport und die Beleimung der Banderolen.

Einzelheiten einer erfindungsgemäßen Vorrichtung sowie die Verfahrensschritte werden nachfolgend anhand der Patentzeichnungen näher erläutert. Es zeigt:
- Fig. 1: eine schematische Darstellung des Bewegungsablaufs einer Materialbahn sowie der von dieser abgetrennten Banderolen in Seitenansicht,
- Fig. 2: eine vereinfachte Darstellung einer Vorrichtung für Materialbahn und Banderolen, ebenfalls in Seitenansicht,
- Fig. 3: einen Ausschnitt der Vorrichtung gemäß Fig. 2 im Bereich einer Schneidstation, in vergrößertem Maßstab,
- Fig. 4: die Vorrichtung gemäß Fig. 2 in einem Horizontalschnitt IV-IV, bei vergrößertem Maßstab,
- Fig. 5: einen weiteren Horizontalschnitt zu der Vorrichtung gemäß Fig. 2 in der Schnittebene V-V, ebenfalls in vergrößertem Maßstab,
- Fig. 6: die Übergabe von Banderolen an Packungen in Seitenansicht,
- Fig. 7: einen quergerichteten Vertikalschnitt der Einzelheit gemäß Fig. 6.

Bei den Einzelheiten des gezeigten Ausführungsbeispiels geht es um die Herstellung von Banderolen 10 und die Zuführung derselben zu einer Zigarettenpackung 11. Bei dieser handelt es sich im vorliegenden Beispiel (insbesondere Fig. 6) um eine Weichbecher-Packung. Die Banderole 10 wird einer Stirnwand 12 der Zigarettenpackung zugeführt. Bei einer Weichbecher-Packung wird diese Stirnwand 12 aus kuvertartig gefalteten Lappen einer Innenumhüllung der Packung aus Papier oder Stanniol gebildet. Die Banderole 10 wird üblicherweise - so auch beim vorliegenden Beispiel - mit ihrer Längserstreckung quer zur rechteckigen Stirnwand 12 positioniert und unter U-förmiger Faltung mit der Stirnwand 12 und angrenzenden großflächigen Packungswänden (Vorderwand und Rückwand) verbunden. Hierzu wird vorteilhafterweise eine Einrichtung eingesetzt, wie sie im Zusammenhang mit einem Faltrevolver in EP 605 838 gezeigt ist. Die Banderole 10 wird zu diesem Zweck in Radialrichtung zum Faltrevolver zugeführt, bei dem vorliegenden Ausführungsbeispiel von oben nach unten. Die aufrechte Banderole 10 wird an die mit quergerichteter Stirnwand 12 positionierte Zigarettenpackung 11 angelegt. Hierzu dient ein Saughalter 13, der die Banderole in der in EP 605 838 beschriebenen Weise bis zur Übergabe an die Zigarettenpackung 11 in exakter Relativstellung führt.

Die Banderolen 10 sind sogenannte Steuer-Banderolen. Die länglichen, rechteckigen Banderolen 10 bestehen üblicherweise aus Papier und sind auf der Außenseite (bei der fertigen Zigarettenpackung 11).mit einer Bedruckung versehen. Eine gegenüberliegende Innenseite ist durch Klebung mit den beschriebenen Flächen der Zigarettenpackung 11 verbunden.

Die Banderolen 10 werden von einer fortlaufenden Materialbahn 14 abgetrennt. Die Breite dieser Materialbahn 14 entspricht exakt der Länge einer Banderole 10. Durch einen quergerichteten Trennschnitt wird am Vorderende der Materialbahn 14 jeweils eine Banderole 10 abgetrennt. Die Banderolen 10 werden in Richtung quer zur Materialbahn 14, im vorliegenden Fall in Abwärtsrichtung, abtransportiert.

Die Materialbahn ist auf ihrer Außenseite mit Druckfeldern 15 versehen. Diese entsprechen der geforderten Bedruckung einer Steuer-Banderole 10 auf ihrer Außenseite. Auf der gegenüberliegenden Seite der Materialbahn 14, also auf der Rückseite der Banderolen 10, sind Druckmarken 16 angebracht. Diese werden von einem Markenleser 17 zur Steuerung der Position und der Bewegung der Materialbahn 14 und zur exakten Positionierung des Trennschnitts abgetastet.

Die Banderole 10 wird im Bereich der Verpackungsmaschine von einer Bobine (nicht gezeigt) abgezogen und über eine Umlenkrolle 18 in eine vertikale Ebene gelenkt. Auf die Umlenkrolle 18 folgt der Markenleser 17, der demnach im Bereich eines vertikalen Förderstrangs positioniert ist.

Die Materialbahn 14 wird sodann um 90° umgelenkt in eine horizontale Förderrichtung. Die Materialbahn 14 wird dabei weiter in einer aufrechten Ebene gehalten. Zur Umlenkung dient ein schräggestellter Umlenkstab 19. Über dessen zylindrische Mantelfläche wird die Materialbahn 14 gleitend hinweggeführt. Der Umlenkstab 19 ist hinsichtlich seiner Relativstellung veränderbar. Zu diesem Zweck ist der Umlenkstab 19 an einer Justierhülse 20 angebracht, die mittels Stellschraube 21 verschiebbar, nämlich auf- und abbewegbar ist. Der Umlenkstab 19 ist unter einem Winkel von 45° gerichtet.

Im Bereich eines in horizontaler Richtung, jedoch aufrechter Ebene verlaufenden Abschnitts der Materialbahn 14 wird der querverlaufende Trennschnitt zum Abtrennen jeweils einer Banderole 10 durchgeführt. Ein Trennaggregat 22 besteht aus einer umlaufenden Messerwalze 23 und einem mit umlaufenden Trennmesser 24. Dieses arbeitet mit einem feststehenden Gegenmesser 25 zusammen. Die Messerwalze 23 rotiert um eine vertikale Achse. Entsprechend sind Trennmesser 24 und Gegenmesser 25 in aufrechten Ebenen positioniert.

Die Materialbahn 14 wird dem Trennaggregat 22 durch exakt gesteuerte Vorschubwalzen 26 und 27 zugeführt. Auch diese rotieren um aufrechte Achsen. Eine Vorschubwalze 27 wird über einen Zahnriementrieb 28 angetrieben. Die andere Vorschubwalze 26 ist mit der Vorschubwalze 27 über ein Zahnrad 29 getrieblich verbunden. Die Vorschubwalzen 26, 27 werden durch den Markenleser 17 mit Hilfe der Druckmarken 16 gesteuert, derart, daß ein Trennschnitt des Trennaggregats 22 jeweils im Bereich zwischen aufeinanderfolgenden Banderolen 10 ausgeführt wird.

Die von der Materialbahn 14 nacheinander abgetrennten Banderolen 10 werden ohne Veränderung ihrer Position, also unter Beibehaltung der aufrechten Längserstreckung, durch einen Banderolenförderer 30 erfaßt und mit Abstand voneinander dem Faltrevolver bzw. der Zigarettenpackung 11 zugeführt. Der Banderolenförderer 30 ist ein Saugförderer, und zwar mit einem endlosen Saugband 31. An einem aufrechten Fördertrum 32 liegen die Banderolen 10 an, und zwar mit der bedruckten Seite, also mit dem Druckfeld 15.

Das Saugband 31 ist mit einer fortlaufenden Reihe von Saugbohrungen 33 versehen. Diese sind bei dem vorliegenden Beispiel versetzt zur (gedachten) Längsmitte des Saugbands 31 angeordnet, und zwar auf der vom Trennaggregat 22 abliegenden Seite. Der Fördertrum 32 läuft an einer aufrechten, feststehenden Führung 34. Der Fördertrum 32 kann gleitend an dieser Führung 34 anliegen. Im Bereich der Saugbohrungen 33 ist die Führung 34 mit einer Nut 35 versehen, die über Anschlußbohrungen 36 und über eine Saugleitung 37 mit einer Unterdruckquelle verbunden ist. Im Bereich des Fördertrums 32 wird demnach das Saugband 31 mit Unterdruck beaufschlagt, der im Bereich der Saugbohrungen 33 wirksam wird. Dadurch werden die Banderolen 10 an der freien Seite des Saugbands 31 bzw. des Fördertrums 32 gehalten.

Die Materialbahn 14 bzw. dessen horizontal verlaufender Abschnitt wird im Bereich zwischen den Vorschubwalzen 26, 27 und dem Saugband 31 unter einem spitzen Winkel zum Saugband bzw. zu dessen Fördertrum 32 geführt durch entsprechendes Abknicken. Durch die Schrägstellung der Materialbahn 14 (Fig. 4) wird verhindert, daß diese vor dem Abtrennen der Banderole 10 am Saugband 31 zur Anlage kommt. Die Übergabe der Banderole 10 an den Banderolenförderer 30 findet erst nach Abtrennen von der Materialbahn 14 statt.

Der Banderolenförderer ist mit einer oberen Umlenkrolle 38 an einer Halterung 39 gelagert. Diese ist auch Träger für die Messerwalze 23 und einen Antrieb 40 für diese. Der Banderolenförderer 30 wird durch einen Zahnriemen 41 angetrieben.

Im Förderbereich der Banderolen 10 durch den Banderolenförderer 30 werden die Banderolen 10 auf der freien, vom Fördertrum 32 abliegenden Seite mit Leim versehen. Eine Besonderheit besteht darin, daß die Banderolen mit Leimpunkten 42 versehen werden. Die Leimpunkte 42 werden als (aufrechte) Punktreihe 43, 44 aufgetragen. Bei dem vorliegenden Ausführungsbeispiel sind zwei derartiger Punktreihen 43, 44 aus mehreren, beispielsweise fünf Leimpunkten 42 vorgesehen. Die Punktreihen 43, 44 erstrecken sich benachbart zu Längsrändern der Banderolen 10, als in Längsrichtung derselben.

Zum Auftragen des Leims ist ein Leimaggregat 45 vorgesehen. Dieses besteht aus zwei nebeneinanderliegenden Leimdüsen 46, 47. Die Leimdüsen werden in geeigneter, bekannter Weise mit Leim versorgt. Die unter einem spitzen Winkel zueinander, also konvergierend positionierten Leimdüsen 46, 47 werden so gesteuert, daß während der Förderbewegung der Banderole 10 die beiden Punktreihen 43, 44 aus Leimpunkten 42 durch taktweises Betätigen, nämlich Öffnen der Leimdüsen 46, 47 auf die Banderole 10 übertragen werden. In Fig. 1 und Fig. 2 ist die Beleimungsebene durch strichpunktierte Linie gekennzeichnet.

Die mit Leim versehenen Banderolen 10 werden durch den Banderolenförderer 30 bis in eine Position oberhalb bzw. außerhalb der Bewegungsbahn der durch einen Faltrevolver transportierten Zigarettenpackungen 11 gefördert (Fig. 7). Zur Übergabe der Banderolen 10 in eine Endposition (Fig. 7, unten) zur Übernahme durch die Zigarettenpackung 11 bzw. zur Abförderung in der beschriebenen Weise dient ein weiteres Förderorgan, nämlich eine Förderwalze 48. Diese ist gegenüberliegend zu einer unteren Umlenkrolle 49 des Saugbands 31 positioniert und wirkt mit dieser zusammen. Die Banderole wird zwischen Förderwalze 48 und Umlenkrolle 49 erfaßt und weiter-, nämlich abwärts transportiert. Die Förderwalze 48 ist in Axialrichtung so ausgebildet bzw. bemessen, daß sie die Banderole 10 im Bereich zwischen den Punktreihen 43, 44 erfaßt. Eine Abplattung 50 der Förderwalze 48 gibt die Banderole 10 nach Erreichen der (unteren) Endposition frei. Die Banderole 10 kann nun in der beschriebenen Weise in Querrichtung, nämlich längs des Umfangs des Faltrevolvers, abgefördert werden. Die untere Endstellung der Banderole 10 ist durch ein winkelförmiges Stützprofil 51 bestimmt. Auf diesem stützt sich die Banderole 10 mit einem unteren Querrand und einem Längsrand ab. Das Stützprofil 51 gewährleistet die exakte Endstellung der Banderole.

### Bezugszeichenliste:

- 10: Banderole
- 11: Zigarettenpackung
- 12: Stirnwand
- 13: Saughalter
- 14: Materialbahn
- 15: Druckfeld
- 16: Druckmarke
- 17: Markenleser
- 18: Umlenkrolle
- 19: Umlenkstab
- 20: Justierhülse
- 21: Stellschraube
- 22: Trennaggregat
- 23: Messerwalze
- 24: Trennmesser
- 25: Gegenmesser
- 26: Vorschubwalze
- 27: Vorschubwalze
- 28: Zahnriementrieb
- 29: Zahnrad
- 30: Banderolenförderer
- 31: Saugband
- 32: Fördertrum
- 33: Saugbohrung
- 34: Führung
- 35: Nut
- 36: Anschlußbohrung
- 37: Saugleitung
- 38: Umlenkrolle
- 39: Halterung
- 40: Antrieb
- 41: Zahnriemen
- 42: Leimpunkt
- 43: Punktreihe
- 44: Punktreihe
- 45: Leimaggregat
- 46: Leimdüse
- 47: Leimdüse
- 48: Förderwalze
- 49: Umlenkrolle
- 50: Abplattung
- 51: Stützprofil

## Patentansprüche

1. Verfahren zum Herstellen von bedruckten Banderolen (10), insbesondere Steuer-Banderolen, und zum Anbringen derselben an Zigarettenpackungen (11) durch Klebung, vorzugsweise an einer Stirnwand (12) einer Zigarettenpackung, wobei die Banderolen (10) von einer fortlaufenden Materialbahn (14) durch Trennschnitte abgetrennt, auf einer Seite mit Leim versehen und den Packungen (11) zugeführt und an diese angelegt werden, **gekennzeichnet durch** folgende Merkmale:
a) die langgestreckten, rechteckigen Banderolen (10) werden nacheinander von der in horizontaler Richtung und vertikaler Ebene zugeführten fortlaufenden Materialbahn (14) abgetrennt,
b) die Banderolen (10) sind mit ihrer Längserstreckung quer zur Materialbahn (14) angeordnet, derart, dass die Breite der Materialbahn (14) der Länge einer Banderole (10) entspricht,
c) die Materialbahn (14) weist Druckfelder (15) für aufeinanderfolgende Banderolen (10) auf, wobei die Trennschnitte zur Bildung einer Banderole (10) zwischen aufeinanderfolgenden Druckfeldern (15) der Materialbahn (14) ausgeführt werden,
d) die Banderolen (10) werden nach dem Abtrennen von der Materialbahn (14) quer zur Materialbahn (14), in vertikaler Ebene und mit ihrer Längserstreckung in Förderrichtung weisend transportiert,
e) die abgetrennten Banderolen (10) werden mit Abstand voneinander und auf der bedruckten Seite mit Unterdruck von einem Saugband (31) entlang einer vertikalen Förderstrecke gehalten und dabei auf einer bedruckungsfreien Seite mit Leim versehen,
f) der Leimauftrag auf die Banderolen (10) erfolgt bei kontinuierlichem Transport der Banderolen **durch** taktweises Auftragen wenigstens einer sich in Längsrichtung der Banderolen (10) erstreckenden Reihe (43, 44) von aufeinanderfolgenden Leimpunkten (42) aus Leimdüsen (46, 47),
g) die mit Leim versehenen Banderolen (10) werden abwärts bis in eine Endposition gefördert, in der die Banderolen quer zu der rechteckigen Stirnwand (12) positioniert sind, und dort an die Zigarettenpackung (11) angelegt.

2. Verfahren nach Anspruch 1, **dadurch gekennzeichnet, dass** zwei benachbart zu Längsrändem der Banderolen (10) verlaufende Punktreihen (43, 44) aus Leimpunkten (42) aufgetragen werden.

3. Verfahren nach Anspruch 2, **dadurch gekennzeichnet, dass** die Banderolen (10) vor dem Aufbringen auf die Packungen (11) im Bereich zwischen den Punkfreihen (43, 44) durch Druck und Gegendruck, insbesondere durch eine Förderwalze (48) mit Gegenwalze, erfasst und in eine Endposition zur Übernahme durch die Packung (11) transportiert werden.

4. Verfahren nach Anspruch 1, **dadurch gekennzeichnet, dass** die Materialbahn (14) in Richtung auf das Saugband (31) unter einem kleinen Winkel zur Ebene des Saugbandes (31) zugeführt wird und dass die Banderolen (10) erst nach dem Abtrennen von der Materialbahn (14) von dem Saugband (31) erfasst werden.

5. Vorrichtung zum Zuführen von bedruckten Banderolen (10), insbesondere Steuer-Banderolen, zu einer Zigarettenpackung (11), wobei die Banderolen (10) an der Packung durch Klebung zu befestigen sind und die langgestreckten, insbesondere rechteckigen Banderolen (10) nacheinander durch einen Banderolenförderer (30), insbesondere einen Saugförderer, zur Packung (11) transportierbar sind, wobei im Bereich der Bewegungsbahn der Banderolen (10) auf der freien Seite derselben mindestens ein ortsfestes Leimaggregat (45) zum Auftragen von Leim auf die freie Seite der Banderolen (10) angeordnet ist, und wobei die Banderolen (10) durch einen Trennschnitt quer zu einer Materialbahn (14) von dieser abtrennbar und dem Banderolenförderer zuführbar sind, **dadurch gekennzeichnet,**
**dass** eine Materialbahn (14) mit einseitig aufgedruckten Druckfeldern (15) zur Bildung je einer Banderole (10) in horizontaler Richtung, aufrechter Ebene und quer zum Banderolenförderer (30) dem Trennaggregat (22) zuführbar ist, in der die Banderolen (10) nacheinander durch den Trennschnitt quer zur Materialbahn (14) von dieser abtrennbar und dem Banderolenförderer (30) zuführbar sind,
**dass** die Banderolen (10) mit ihrer Längserstreckung in Förderrichtung weisend durch den Banderolenförderer (30), nämlich ein aufrecht geführtes Saugband (31), transportierbar sind, wobei die Banderolen (10) mit ihrer bedruckten Seite am Saugband (31) bzw. einem Fördertrum (32) desselben anliegen,
**dass** durch Leimdüsen (46, 47) des Leimaggregats (45) Leimpunkte (42) auf die Banderolen (10) auftragbar sind, wobei durch je eine einzelne Leimdüse (46, 47) eine Punktreihe (43, 44) von in Längsrichtung der Banderole (10) aufeinanderfolgenden Leimpunkten (42) auftragbar ist durch taktweise Betätigung der Leimdüsen (46, 47) bei vorzugsweise kontinuierlichem Transport der Banderolen an dem aufrecht geführten Saugband (31),
und **dass** die mit Leim versehenen Banderolen abwärts bis in eine Endposition förderbar sind, in der die Banderolen jeweils quer zu einer rechteckigen Stirnwand der Zigarettenpackungen positioniert sind.

6. Vorrichtung nach Anspruch 5, **dadurch gekennzeichnet, dass** die Banderole (10) unmittelbar nach dem Abtrennen von der vorzugsweise in einer schrägen Ebene geführten Materialbahn (14), durch den als Saugband (31) ausgebildeten Banderolenförderer (30) durch Ansaugen an den Fördertrum (32) übernehmbar ist.

7. Vorrichtung nach Anspruch 5 oder 6, **dadurch gekennzeichnet, dass** im Bereich der vertikalen Förderstrecke der Banderolen (10) durch den Fördertrum (32) des Saugbandes (31) auf der freien Seite zwei Leimdüsen (46, 47) nebeneinander angeordnet sind, durch die zwei benachbart zu Längsrändern der Banderole (10) verlaufende Punktreihen (43, 44) aus Leimpunkten (42) auftragbar sind.

8. Vorrichtung nach Anspruch 5 oder einem der weiteren Ansprüche, **dadurch gekennzeichnet, dass** die Banderolen (10) in einem Endbereich der Transportbahn, vor Übernahme durch eine Zigarettenpackung (11), durch einen an das Saugband (31) anschließenden Förderer erfassbar sind, insbesondere durch eine ortsfeste Förderwalze (48), die zusammen mit einer Gegenwalze die Banderolen im Bereich zwischen den Punktreihen (43, 44) erfasst und in die Endposition transportiert.

## Claims

1. Method of producing printed band labels (10), in particular revenue stamps, and for applying the same to cigarette packs (11), preferably to an end wall (12) of a cigarette pack, by adhesive bonding, the band labels (10) being severed from a continuous material web (14) by severing cuts, provided with glue on one side and fed to the packs (11) and positioned thereon, **characterized by** the following features:
a) the elongate, rectangular band labels (10) are severed one after the other from the continuous material web (14), which is fed horizontally and in a vertical plane,
b) the band labels (10) have their longitudinal extent arranged transversely to the material web (14) such that the width of the material web (14) corresponds to the length of a band label (10),
c) the material web (14) has printed areas (15) for successive band labels (10), the severing cuts, for forming a band label (10), being executed between successive printed areas (15) of the material web (14),
d) once severed from the material web (14), the band labels (10) are transported transversely to the material web (14), in a vertical plane and with their longitudinal extent oriented in the conveying direction,
e) the severed band labels (10) are kept a distance apart from one another by their printed side being subjected to negative pressure from a suction belt (31) along a vertical conveying section, and in the process are provided with glue on a printing-free side,
f) the glue is applied to the band labels (10), as the latter are transported continuously, by glue nozzles (46, 47) cyclically applying at least one row (43, 44) of successive spots of glue (42) which extends in the longitudinal direction of the band labels (10),
g) the band labels (10) provided with glue are conveyed downwards into an end position in which the band labels are positioned transversely to the rectangular end wall (12), and are positioned there on the cigarette pack (11).

2. Method according to Claim 1, **characterized in that** two rows (43, 44) of spots of glue (42) running adjacent to the longitudinal borders of the band labels (10) are applied.

3. Method according to Claim 2, **characterized in that**, before being applied to the packs (11), the band labels (10) are grouped in the region between the rows (43, 44) of spots by pressure and counterpressure, in particular by a conveying roller (48) with mating roller, and are transported into an end position in order to be received by the pack (11).

4. Method according to Claim 1, **characterized in that** the material web (14) is fed in the direction of the suction belt (31) at a small angle to the plane of the suction belt (31), and **in that** the band labels (10) are only gripped by the suction belt (31) once they have been severed from the material web (14).

5. Apparatus for feeding printed band labels (10), in particular revenue stamps, to a cigarette pack (11), it being the case that the band labels (10) are to be fastened on the pack by adhesive bonding and the elongate, in particular rectangular band labels (10) can be transported one after the other to the pack (11) by a band-label conveyor (30), in particular a suction conveyor, that arranged in the region of the movement path of the band labels (10), on the free side of the latter, is at least one stationary glue subassembly (45) for applying glue to the free side of the band labels (10), and that the band labels (10) can be severed from a material web (14) by a severing cut transversely to the latter and fed to the band-label conveyor, **characterized**
**in that** a material web (14) with printed areas (15) printed on one side, for the purpose of forming in each case one band label (10), can be fed to the severing subassembly (22) horizontally, in an upright plane and transversely to the band-label conveyor (30), it being possible for the band labels (10), in said severing subassembly, to be severed one after the other from the material web (14) by the severing cut transversely to the latter and fed to the band-label conveyor (30),
**in that** the band labels (10) can be transported by the band-label conveyor (30), namely an upright suction belt (31), with their longitudinal extent oriented in the conveying direction, the band labels (10) having their printed side butting against the suction belt (31) or a conveying strand (32) of the same,
**in that** spots of glue (42) can be applied to the band labels (10) by glue nozzles (46, 47) of the glue subassembly (45), it being possible for a row (43, 44) of spots of glue (42) which follow one after the other in the longitudinal direction of the band label (10) to be applied by an individual glue nozzle (46, 47) in each case, by virtue of the glue nozzles (46, 47) being actuated cyclically during preferably continuous transportation of the band labels on the upright suction belt (31),
and **in that** the band labels provided with glue can be conveyed downwards into an end position in which the band labels are positioned transversely in each case to a rectangular end wall of the cigarette packs.

6. Apparatus according to Claim 5, **characterized in that**, immediately it has been severed from the material web (14), which is preferably guided in an oblique plane, the band label (10) can be received by the band-label conveyor (30), designed as a suction belt (31), by virtue of being attached to the conveying strand (32) by suction.

7. Apparatus according to Claim 5 or 6, **characterized in that**, in the region of the vertical conveying section of the band labels (10) by way of the conveying strand (32) of the suction belt (31), two glue nozzles (46, 47) are arranged one beside the other on the free side, it being possible for these glue nozzles to apply two rows (43, 44) of spots of glue (42) running adjacent to the longitudinal borders of the band label (10).

8. Apparatus according to Claim 5 or one of the further claims, **characterized in that** in an end region of the transporting path, before being received by a cigarette pack (11), the band labels (10) can be gripped by a conveyor which adjoins the suction belt (31), in particular by a stationary conveying roller (48) which, together with a mating roller, grips the band labels in the region between the rows (43, 44) of spots and transports them into the end position.

## Revendications

1. Procédé de confection de banderoles imprimées (10), en particulier de banderoles fiscales, et d'application de celles-ci par collage sur des paquets de cigarettes (11), de préférence sur une paroi frontale (12) d'un paquet de cigarettes, les banderoles (10) étant détachées d'une bande continue de matériau (14) par des coupes de séparation, pourvues de colle sur une face et amenées aux paquets (11) et appliquées sur ceux-ci, **caractérisé par** les caractéristiques suivantes :
a) les banderoles (10), rectangulaires allongées, sont détachées l'une après l'autre de la bande continue de matériau (14) amenée en direction horizontale et dans un plan vertical,
b) les banderoles (10) sont placées avec leur étendue longitudinale en travers de la bande de matériau (14), de façon telle que la largeur de la bande de matériau (14) corresponde à la longueur d'une banderole (10),
c) la bande de matériau (14) présente des zones d'impression (15) pour des banderoles (10) successives, les coupes de séparation pour la formation d'une banderole (10) étant exécutées entre des zones d'impression (15) successives de la bande de matériau (14),
d) les banderoles (10) sont, après avoir été détachées de la bande de matériau (14), transportées perpendiculairement à celle-ci, dans un plan vertical et leur étendue longitudinale dirigée dans la direction de transport,
e) les banderoles (10) détachées sont, le long d'un trajet vertical de transport, sont tenues à distance les unes des autres et sur leur face imprimée par dépression par une bande aspirante (31) et alors pourvues de colle sur une face dépourvue d'impression,
f) la colle est appliquée sur les banderoles (10) avec transport continu de celles-ci par application par intervalles d'au moins une rangée (43, 44) s'étendant dans la direction longitudinale des banderoles (10) de points de colle (42) successifs émis par des buses d'encollage (46, 47),
g) les banderoles (10) pourvues de colle sont transportées vers le bas jusqu'à une position finale dans laquelle elles sont placées en travers de la paroi frontale rectangulaire (12), et sont appliquées là sur le paquet de cigarettes (11).

2. Procédé selon la revendication 1, **caractérisé par le fait que** sont appliquées deux rangées (43, 44) de points de colle (42) s'étendant à proximité des bords longitudinaux des banderoles (10).

3. Procédé selon la revendication 2, **caractérisé par le fait que** les banderoles (10) sont, avant d'être appliquées sur les paquets (11), saisies dans la zone entre les rangées de points de colle (43, 44) par pression et contre-pression, en particulier par un rouleau transporteur (48) avec contre-rouleau, et conduites à une position finale pour être prises par le paquet (11).

4. Procédé selon la revendication 1, **caractérisé par le fait que** la bande de matériau (14) est amenée en direction de la bande aspirante (31) sous un petit angle par rapport au plan de celle-ci, et que les banderoles (10) sont saisies par la bande aspirante (31) seulement après avoir été détachées de la bande de matériau (14).

5. Dispositif d'amenée de banderoles imprimées (10), en particulier de banderoles fiscales, à un paquet de cigarettes (11), dans lequel les banderoles (10) sont fixées au paquet par collage et les banderoles (10), allongées, en particulier rectangulaires, sont conduites au paquet (11) les unes après les autres par un transporteur de banderoles (30), en particulier un transporteur aspirant, dans la zone de la trajectoire des banderoles (10) étant placé sur le côté dégagé de celles-ci au moins un dispositif fixe d'encollage (45) pour l'application de colle sur la face dégagée des banderoles (10), et les banderoles (10) étant détachées d'une bande de matériau (14) par une coupe de séparation s'étendant en travers de celle-ci et amenées au transporteur de banderoles,
**caractérisé par le fait**
**qu'**une bande de matériau (14) ayant des zones d'impression (15) imprimées sur une face est amenée en direction horizontale, dans un plan vertical et en travers du transporteur de banderoles (30) au dispositif de détachement (22), où les banderoles (10) sont détachées l'une après l'autre de la bande de matériau (14) par une coupe de séparation dirigée en travers de celle-ci et amenées au transporteur de banderoles (30),
**que** les banderoles (10) sont transportées leur étendue longitudinale dirigée dans la direction de transport par le transporteur de banderoles (30), à savoir une bande aspirante verticale (31), les banderoles (10) s'appuyant alors par leur face imprimée sur la bande aspirante (31), plus précisément sur un brin transporteur (32) de celle-ci,
**que** des buses d'encollage (46, 47) du dispositif d'encollage (45) appliquent des points de colle (42) sur les banderoles (10), chaque buse d'encollage (46, 47) appliquant une rangée (43, 44) de points de colle (42) se suivant dans la direction longitudinale de la banderole (10) par actionnement par intervalles des buses d'encollage (46, 47) avec transport de préférence continu des banderoles sur la bande aspirante verticale (31),
et **que** les banderoles pourvues de colle sont transportées vers le bas jusqu'à une position finale dans laquelle elles sont placées chacune en travers d'une paroi frontale rectangulaire des paquets de cigarettes.

6. Dispositif selon la revendication 5, **caractérisé par le fait que** la banderole (10), immédiatement après avoir été détachée de la bande de matériau (14), qui évolue de préférence dans un plan oblique, est prise par le transporteur de banderoles (30), constitué d'une bande aspirante (31), par aspiration sur le brin transporteur (32).

7. Dispositif selon l'une des revendications 5 et 6, **caractérisé par le fait que** dans la zone du trajet vertical de transport des banderoles (10) par le brin transporteur (32) de la bande aspirante (31) sont placées l'une à côté de l'autre sur le côté dégagé deux buses d'encollage (46, 47) qui appliquent deux rangées (43, 44) de points de colle (42) s'étendant à proximité des bords longitudinaux de la banderole (10).

8. Dispositif selon la revendication 5 ou une des autres revendications, **caractérisé par le fait que** les banderoles (10) sont, dans une partie d'extrémité de la voie de transport, avant d'être prises par un paquet de cigarettes (11), saisies par un transporteur qui fait suite à la bande aspirante (31), en particulier par un rouleau transporteur fixe (48) qui, conjointement avec un contre-rouleau, saisit les banderoles dans leur partie située entre les rangées de points de colle (43, 44) et les conduit dans la position finale.
